# EUROPÄISCHE PATENTSCHRIFT

(11) **EP 1 398 141 B1**
(45) Veröffentlichungstag und Bekanntmachung des Hinweises auf die Patenterteilung: **28.02.2007**
(21) Anmeldenummer: 03019616.6
(22) Anmeldetag: 04.09.2003
(51) Int. Cl.: B31B 5/36, B65B 49/00, B31B 1/02, B65G 47/26

(54) **Faltmaschine**
Folding machine
Machine a plier

(30) Priorität: 06.09.2002 DE 10241448
(43) Veröffentlichungstag der Anmeldung: 17.03.2004
(73) Patentinhaber: Bahmüller Maschinenbau und Präzisionswerkzeug GmbH, 73655 Plüderhausen (DE)
(72) Erfinder: Kietzmann, Uwe, 73547 Waldhausen (DE)
(74) Vertreter: Rüger, Barthelt & Abel Patentanwälte

(56) Entgegenhaltungen:
- EP-A- 0 388 649
- EP-A- 0 474 973
- DE-A1- 2 911 969
- US-A1- 2001 012 813

## Beschreibung

Aus der DE-A-39 08 981 ist eine Faltmaschine bekannt, die dazu dient, Faltschachtelzuschnitte in Faltschachtelschläuche umzuformen. Die Faltschachtelzuschnitte entsprechen der Abwicklung einer herzustellenden fertigen Faltschachtel.

Der Faltschachtelzuschnitt ist mit den entsprechenden Schlitzen versehen, die die einzelnen Deckel und Bodenklappen voneinander trennen.

Damit die Faltschachtel an der Verwendungsstelle einfach aufgerichtet werden kann, müssen die Faltschachtelzuschnitte im Rahmen eines Fertigungsprozesses an zwei Stellen auf sich selber umgefaltet werden, und zwar so, dass die beiden seitlichen Enden des flachliegenden Faltschachtelzuschnitts nach dem Faltvorgang einander überdecken, um dort aneinander befestigt zu werden. Es entsteht ein in Umfangsrichtung geschlossener Faltschachtelschlauch. Die Überdeckungsstelle liegt bei der fertigen Faltschachtel in der Nähe einer Ecke bzw. Kante.

Das Umfalten muss mit erheblicher Präzision geschehen, denn hierdurch wird die Winkeltreue der fertigen Faltschachtel entscheidend bestimmt.

Der flachliegende Faltschachtelschlauch wird beim Aufrichten zu der Faltschachtel an den beiden außenliegenden Faltkanten zusammengedrückt, so dass sich ein Falten oder Biegen längs den anderen beiden Schachtelkanten einstellt. Nach dem Aufrichten des Faltschachtelschlauches entsteht ein im Querschnitt viereckiges Rohrstück aus Karton oder Wellpappe, an dem in axialer Richtung die Klappen für den Boden und den Deckel wegstehen. Sie können jetzt eingefaltet werden, um den aufgerichteten Faltschachtelschlauch zu stabilisieren.

Um den Faltschachtelschlauch zu produzieren, werden so genannte Faltriemen oder Faltbänder verwendet, die sich an die umzuschlagenden Teile des Faltschachtelzuschnitts anlegen und das Falten längs der Faltlinie erzwingen. Die Faltbänder laufen mit ihrem Arbeitstrumm längs einer Art Schraubenlinie, wobei auf den Faltriemen sitzende Anlagestücke auf die einzufaltenden Teile einwirken. Damit die Faltbewegung ordnungsgemäß vonstatten geht, laufen die Faltriemen mit einer Bahngeschwindigkeit die der Bahngeschwindigkeit des Faltschachtelzuschnitts entspricht.

Nach dem Falten des Faltschachtelzuschnitts wird der Faltschachtelzuschnitt durch Heften oder Kleben in der gefalteten Stellung fixiert. Hierzu werden sogenannte Glueköpfe, Heftköpfe oder auch Tapeköpfe verwendet.

Bei der Konstruktion der Faltmaschine gemäß der DE-A-39 08 981 können Arbeitsgeschwindigkeiten in der Faltstation erreicht werden, die deutlich über der Arbeitsgeschwindigkeit liegen, mit der in der Schließstation beispielsweise der Heftkopf die Heftklammern einschlagen kann.

Die Geschwindigkeit der Faltmaschine wird deswegen im Wesentlichen durch die Geschwindigkeit der Schließstation bestimmt. Als relevante Öffenbarung in diesem Zusammenhang gilt Dokument EP-A-0 474 973.

Ausgehend hiervon ist es Aufgabe der Erfindung zu schaffen, die abhängig von den Abmessungen des jeweils zu erzeugenden Faltschachtelschlauches mit einer höheren Geschwindigkeit arbeiten kann.

Diese Aufgabe wird erfindungsgemäß mit einer Faltmaschine mit den Merkmalen des Anspruches 1 gelöst.

Bei der neuen Faltmaschine ist zwischen der eigentlichen Faltstation und der Schließstation eine Zwischenstation angeordnet, mit deren Hilfe eine Geschwindigkeitstransformation des zu verschließenden Faltschachtelschlauches erreicht werden kann.

Die Faltstation liefert die Faltschachtelzuschnitte in einem festen unveränderlichen Raster an. Der Raster, in dem die gefalteten Faltschachtelzuschnitte abgegeben werden, entspricht den Abmessungen des größten Faltschachtelzuschnittes in Transportrichtung zzgl. dem erforderlichen Sicherheitsabstand zwischen aufeinanderfolgenden Faltschachtelzuschnitten. Dabei korrespondiert die Transportrichtung der Faltschachtelzuschnitte in der Maschine der Höhe der aufgerichteten Faltschachtel in der Gebrauchsstellung, bzw. der Richtung der Wellen in der Wellpappe. Bei den größten mit der Maschine zu verarbeitenden Faltschachtelzuschnitten ist die Ausnutzung einer Standardmaschine optimal, denn die Anlieferung der gefalteten Faltschachtelzuschnitte erfolgt mit der selben Geschwindigkeit, mit der an der Schließstation der Schlauch fixiert werden kann.

Die Lücken zwischen aufeinander folgenden Faltschachtelschläuchen sind marginal. Wenn hingegen Faltschachtelschläuche für niedrige Faltschachteln, also solche mit kleinem Wellenmaß erzeugt werden sollen, werden die Lücken zwischen aufeinander folgenden Faltschachtelzuschnitten in der Faltstation entsprechend größer. Entsprechend sinkt die Auslastung der Maschine, da in den Lücken zwischen aufeinander folgenden Faltschachtelschläuchen keine anderen Faltschachtelschläuche in der Schließstation geschlossen werden können.

Durch die Verwendung der Zwischenstation wird es möglich, die Lücken vor der Schließstation zu verkleinern, so dass die Ausnutzung der Schließstation gesteigert wird. Sie arbeitet sozusagen gleichsam mit einer höheren Geschwindikeit, obwohl die Durchlaufzeit pro Längeneinheit des Faltschlachtelschlauch nicht gesteigert wird. Die Geschwindigkeitssteigerung rührt aus der Eliminierung großer Lücken zwischen Faltschachtelschläuchen her.

Es kann dadurch ohne weiteres die Geschwindigkeit der Faltstation erhöht werden, und zwar in dem Maße, wie bei Faltschachtelzuschnitten für niedrige Kartons die Lücken zwischen den Faltschachtelzuschnitten größer werden. Auf diese Weise kann die Anzahl der Faltschachtelschläuche, die pro Zeiteinheit die Schließstation verlassen, gesteigert werden.

Dabei lässt sich ein besonders hoher Durchsatz erreichen, wenn die Zwischenstation ein Geschwindigkeitsprofil abarbeitet, bei dem nach der Übernahme des Faltschachtelzuschnitts aus der Faltstation zunächst einmal die Geschwindigkeit noch weiter gesteigert wird, ehe die Geschwindigkeit auf die Arbeitsgeschwindigkeit der Schließstation abgesenkt wird. Hierdurch ist eine besonders kleine Lücke zwischen aufeinander folgende Faltschachtelzuschnitte in der Schließstation möglich.

Der Vorteil der Geschwindigkeitsüberhöhung über die Anliefergeschwindigkeit hinaus beruht in einer Verkürzung der Belegungszeit der Zwischenstation. Je kürzer die Belegungszeit der Zwischenstation ist, umso schneller können weitere Faltschachtelzuschnitte von der Faltstation angeliefert werden, denn eine Übernahme neuer Faltschachtelzuschnitte in die Zwischenstation wird erst möglich, wenn kein Faltschachtelzuschnitt in der Zwischenstation mehr enthalten ist. Andernfalls würde die Zwischenstation mit einer zu niedrigen Geschwindigkeit laufen, was dazu führt, dass der Faltschachtelzuschnitt der von der Faltstation kommt, beschädigt werden würde.

Besonders vorteilhaft ist es, wenn die Faltschachtelzuschnitte im Transportweg von der Faltstation bis zu der Schließstation niemals frei laufen, sondern immer zwangsweise gefördert werden. Ein freies Laufen könnte die Ausrichtung der Faltschachtelzuschnitte längs dem Transportweg negativ beeinflussen, so dass das anschließende Anbringen des Klebestreifens beim Tapen oder auch das Leimen der Überstände bzw. das Heften mit einem Winkelfehler erfolgen würde.

Eine zwangsweise Förderung der Faltschachtelzuschnitte verhindert Ausrichtfehler und stellt sicher, dass die einmal erreichte rechtwinklige Ausrichtung des Faltschachtelzuschnitts zum Transportweg auch über den gesamten Weg erhalten bleibt.

Eine weitere Verbesserung der Belegzeit der Zwischenstation lässt sich erreichen, wenn deren effektive Länge längs derer ein Faltschachtelzuschnitt zwangsweise gefördert wird, veränderlich ist. Solange die zwangsweise Förderung durch die Zwischenstation noch nicht gewährleistet wird, kann die Zwischenstation weitgehend frei die Transportgeschwindigkeit beschleunigen. Die ankommenden Faltschachtelzuschnitte werden nicht beschädigt, aber andererseits zwangsläufig durch die Faltstation in die Zwischenstation eingeschoben.

Die zwangsweise Förderung der Faltschachtelzuschnitte in der Zwischenstation lässt sich erreichen, indem der Faltschachtelzuschnitt zwischen wenigstens zwei Transportmitteln eingeklemmt wird. Der Transport ist dann zwar nicht formschlüssig aber dennoch so reibschlüssig, dass bei den in der Maschine auftretenden Beschleunigungskräften ein Verrutschen des Faltschachtelzuschnitts auf keinen Fall auftreten kann. Der Tranport ist reibschlüssig.

Im übrigen sind Weiterbildungen der Erfindung Gegenstand von Unteransprüchen. Dabei sollen auch solche Merkmalskombinationen als beansprucht angesehen werden, auf die kein ausdrückliches Ausführungsbeispiel gerichtet ist.

In der Zeichnung ist ein Ausführungsbeispiel der Erfindung schematisiert gezeigt. Es zeigen:
- Fig. 1: die erfindungsgemäße Inline-Ffaltenmaschine, in einer stark schematisierten Seitenansicht und mit denjenigen Funktionsteilen, die für das Verständnis der Erfindung wesentlich sind.
- Fig. 2: die Faltstation in einer perspektivischen Ansicht in Richtung eines weglaufenden Faltschachtelzuschnitts und
- Fig. 3-7: unterschiedliche Betriebszustände bei der Weitergabe von Faltschachtelzuschnitten von der Faltstation über die Zwischenstation zu der Transporteinrichtung der Schließstation, jeweils in einer Seitenansicht.

Figur 1 zeigt einen Ausschnitt aus einer Inlinefaltmaschine 1. Es sind lediglich diejenigen Funktionsteile in einer Seitenansicht veranschaulicht, die für das Verständnis der Erfindung wesentlich sind.

Zu der Inline-Faltmaschine gehört eine Faltstation 2 in die von rechts kommen über einen nicht gezeigten Bogenanleger Faltschachtelzuschnitte eingegeben werden. Stromabwärts der Faltstation 2 befindet sich eine Zwischenstation 3, die dazu dient, die Arbeitsgeschwindigkeit der Faltstation 3 an eine stromabwärtsgelegene Schließstation 4 abzupassen. Die Schließstation 4 ist beispielsweise eine Tapestation. In der Tapestation wird der Stoß oder die Überlappungsstelle eines Faltschachtelschlauches mit einem mit eine Schmelzkleber beschichteten Klebeband 5 überklebt und so dauerhaft fixiert.

Auch bei der Darstellung von Figur 2 sind nur jene Teile veranschaulicht, die für das weitere Verständnis der Erfindung von Bedeutung sind um die Übersichtlichkeit zu wahren.

Die Faltstation 2 weist auf eine Oberseite eines horizontal und gerade sich erstreckenden Untergestells oder Rahmens, der nicht weiter veranschaulicht ist, zwei parallel zueinander verlaufende Führungsschienen 6 auf, deren auf gleicher Höhe liegende Oberseiten 7 Gleit- oder Führungsbahnen bilden, auf denen Faltschachtelzuschnitte 8 bezogen auf Figur 2 von rechts kommend nach links durch die Faltstation 2 bewegt werden.

Um die Faltschachtelzuschnitte 8 längs den Führungsschienen 6 zu bewegen ist eine Transportvorrichtung vorgesehen, von der zwei parallel mit Abstand zueinander verlaufende Zahnriemen 9 zwischen den Führungsschienen 6 sichtbar sind. Die Ober- oder Rückseite der beiden Zahnriemen 9 liegt in der Ebene, die durch die Führungsbahnen 6 definiert ist und sie trägt Mitnehmer 11, deren Abstand voneinander, gesehen in Längsrichtung eines jeweiligen Zahnriemens 9, dem Rasterabstand der Faltstation 2 und somit dem Mittenabstand zwei aufeinander folgender Faltschachtelzuschnitte 8 entspricht. Die beiden Zahnriemen 9 laufen endseitig um Umlenkscheiben 12 und 13 um, die am Anfang und am Ende der Faltstation 2 auf Achsen 14 und 15 drehbar gelagert sind. Ein Satz der Umlenkrollen 12, 13 ist angetrieben, während der andere lose läuft.

Die Geschwindigkeit, mit der die jeweils angetriebenen Rollen, beispielsweise die Rollen 13 laufen, entspricht der Arbeitgeschwindigkeit der Faltstation 2.

Längs beider Führungsschienen 6 weist die Faltstation 2 je zwei Paare endloser Faltriemen 16 und 17 auf, die in ihrer allgemeinen Erstreckung seitlich unterhalb der Führungsbahnen 6 beginnen und oberhalb der Führungsbahnen 6 enden. Die beiden Faltriemen 16 sind ebenso wie die beiden Faltriemen 17 spiegelsymmetrisch bzgl. der Längsachse der Faltstation 2 angeordnet.

Der Faltriemen 16 auf der linken Seite der Faltstation 2, gesehen in Bewegungsrichtung der Faltschachtelzuschnitte 8, läuft um zwei Riemenscheiben 18 und 19, die auf Achsen 21, 22 des Grundrahmens drehbar gelagert sind. Eine der Riemenscheiben 18 und 19 ist mit der Antriebsvorrichtung gekuppelt, um den Faltriemen 16 synchron mit dem Zahnriemen 9 zu bewegen.

Die genaue Höhe und Seitenlage der beiden Umlenkscheiben 18 und 19 ergibt sich aus der nachfolgenden Beschreibung eines auf der Außenseite des Faltriemens 16 vorgesehenen Profils 23.

Der in Transportrichtung der Faltschachtelzuschnitte 8 folgende Faltriemen 17 ist ebenso wie der Faltriemen 16 endlos und verläuft im Wesentlichen in Verlängerung des Faltriemens 16. Der Faltriemen 17 läuft um zwei endseitige Riemenscheiben um, von denen lediglich ihre Drehachsen 24 und 25 schematisch veranschaulicht sind.

Aufgrund der Anordnung der insgesamt vier Faltriemen 16, 17 entsteht an jedem der Faltriemen 16, 17 ein Arbeitstrum, das in Richtung der Transportbewegung der Faltschachtelzuschnitte 8 bzw. des Faltschachtelschlauches läuft und mit dem Faltschachtelzuschnitt 8 zusammenwirkt, während ein Leertrumm ohne Berührung des Faltschachtelzuschnitts 8 leer in der entgegengesetzten Richtung zurückläuft.

Die Faltschachtelzuschnitte 8 liegen, wenn Sie in die Faltstation 2 gelangen zunächst vollkommen flach, wie dies in Figur 2 auf der rechten Seite gezeigt ist. Sie bestehen aus einem Mittelstück 28 sowie zwei damit einstückige verbundenen Seitenklappen 29 und 31. Die Seitenklappen 29 und 31 gehen an gegebenenfalls vorgerillten Faltlinien 32 und 33 in das Mittelstück 28 über und bilden bei der fertig aufgerichteten Faltschachtel zwei sich diagonal gegenüberliegende Eckkanten, die vom Boden der Faltschachtel bis zu deren Deckel reichen.

In Verlängerung der Faltlinien 32 und 33 enthält der Faltschachtelzuschnitt 8 vier Schlitze 34, die ein Stück weit in den Faltschachtelzuschnitt 2 hereinreichen und das spätere Umklappen einer Boden- oder Deckelklappe 35 gestatten. Weitere Schlitze, die den Schlitzen 34 entsprechen, befinden sich in dem Mittelstück 28 um auch bei diesem entsprechende Boden- oder Deckelklappen zu erzeugen.

Damit beim Umschlagen der beiden Seitenklappen 29, 31 das Mittelstück 28 nicht von den Führungsbahnen 6 abgehoben wird, sind Niederhalter vorgesehen, die von einer Vielzahl lose drehbarer Scheiben 36 gebildet sind. Sie laufen auf Achsen 37, die etwa unter 45° stehen und so ausgerichtet sind, dass die Außenumfangsfläche der Scheiben 36, die von oben gesehen sich über den Führungsbahnen 6 befinden, in unmittelbarer Nähe der Faltlinien 32 und 33 den Faltschachtelzuschnitt 8 berühren. Das Mittelstück 28 wird dadurch unmittelbar neben den Faltlinien 32, 33 auf die Führungsbahn 6 niedergedrückt und kann nicht nach oben gehoben werden, wenn die Seitenklappen 29, 31 ausgehend von der flach liegenden Stellung in die Stellung umgebogen werden, wie sie in Figur 2 in der Mitte gezeigt sind.

Die Achsen 37 der Scheiben 36 sind in einem nicht veranschaulichten Gestell gelagert, das über einen ebenfalls nicht veranschaulichten Brückenrahmen mit dem Untergestell der Faltstation 2 verbunden ist, damit die Faltschachtelzuschnitte 8 frei hindurch laufen können.

Das Profil auf der Außenseite der Faltriemen 16, 17 ist im Wesentlichen sägezahnförmig stufig, so dass eine linienförmige Berührungsstelle mit der Seitenklappe 29, 31 zustande kommt.

Ein von rechts kommender flachliegender Faltschachtelzuschnitt 8 gelangt zwischen die Führungsschienen 6 und die Scheiben 36. Er wird von den Mitnehmern 11 erfasst und rechtwinklig ausgerichtet zur Transportrichtung längs den Führungsschienen 6 von rechts nach links bezogen auf Figur 2 transportiert. Im Verlauf der Vorschubbewegung kommen die Seitenklappen 29 und 31 mit ihrer Unter- oder Rückseite mit dem Arbeitstrum 26 der beiden Fallriemen 16 in Berührung. Der Verlauf des Arbeitstrums 26 ist so gewählt, dass es von außerhalb der Faltlinien 32 bzw 33 und unterhalb einer Ebene, die durch die Gleitfläche 7 definiert ist, in eine Position läuft, in der sich das Arbeitstrumm 26 oberhalb der besagten Ebene und innerhalb einer Vertikalebene befindet, die durch die Faltlinie 32 bzw. 33 definiert ist.

Diese Bewegung erzwingt zunächst ein Aufrichten der Seitenklappen 29, 31 und schließlich beim Verlassen der Faltriemen 16 eine nach einwärts gerichtete Lage der Seitenklappen 29, 31. Dabei wirken die Faltlinien 32, 33 als Scharnier. Das Umschlagen 29, 31 auf das Mittelstück 28 wird schließlich durch die beiden Faltschienen 17 vervollständigt. Ihr Arbeitstrumm verläuft vollständig oberhalb der Gleitfläche 7 der Führungsschienen 6 und zwar zunehmend konvergierend in Richtung auf das stromabwärtsgelegene Ende der Führungsschienen 6. Beim Verlassen der Faltriemen 17 sind die Seiteklappen 29, 31 auf das Mittelstück 28 umgeschlagen und überdecken einander längs eines Streifens 39.

Die Arbeitsgeschwindigkeit der Faltstation 2 d.h. die Geschwindigkeit mit der Faltschachtelzuschnitte 8 durch die Faltstation hindurch geschoben und dabei gleichzeitig gefaltet werden, wird nur durch die Festigkeit der Seitenklappen 29, 31 begrenzt.

Während der Vorschubbewegung klappen sie um die Faltlinie 32, 33 um, wobei sie durch die Faltriemen 16 unterstützt werden. Der Bewegung wirkt der Luftwiderstand entgegen, der an denjenigen Teilen der Seitenklappen 29, 31 angreift, die über den Faltriemen 16 auskragen. Wenn der Luftwiderstand zu groß wird, weil die Faltgeschwindigkeit zu weit ansteigt, können die Seitenklappen über den Faltriemen 16 abknicken. Die Geschwindigkeiten, die hierzu erforderlich sind, sind extrem hoch und können praktisch eigentlich nicht erreicht werden. In jedem Falle kann die Faltstation 2 mit einer höheren Arbeitsgeschwindigkeit betrieben werden als die nachfolgende Schließstation 4.

In der bereits erwähnten Schließstation 4 werden die zuvor in der Faltstation 2 gefalteten Faltschachtelschläuche 8 längs dem überlappenden Bereich 39 dauerhaft geschlossen.

Um den Überlappungsbereich 39 de gegebenenfalls auch ein Stoß sein kann, zu verschließen kommen mehrere Möglichkeiten in Betracht. In den Überlappungsspalt kann ein Heißkleber eingegeben werden, um die einander überdeckenden Bereiche zu verkleben. Desweiteren besteht die Möglichkeit in diesen Bereich Heftklammern einzuschlagen oder aber der Bereich wird durch Aufgeben eines Klebebands verschlossen. Hierbei liegt das Klebeband entsprechend über dem Ende der Überlappungsstelle.

In Figur 1 ist als Beispiel für die Schließstation 4 eine solche veranschaulicht, die mit dem Klebeband 5 arbeitet. Das Klebeband 5 besteht aus einem Papierrücken, der auf der einen Seiten mit einem Schmelzkleber beschichtet ist. Die Schließstation 4 ist in Figur 1 stark schematisiert gezeigt. Sie weist mehrere um Umlenkrollengruppen 41, 42 umlaufende endlose Transportmittel 43 in Gestalt von Riemen oder Bändern auf, die zwischen den Rollengruppen 41 und 42 ein oben liegendes Arbeitstrum 44 bilden. Jede Rollengruppe besteht aus zueinander koaxialen Rollen, die gegebenenfalls gemeinsam angetrieben sind.

Entsprechend der Breite der gefalteten Faltschachtelschläuche 8 sind mehrere derartige endlose Transportmittel 43 nebeneinander angeordnet. Sie bilden gleichsam einen beweglichen Auflagetisch für den durchlaufenden Faltschachtelschlauch 8.

Oberhalb der unteren endlosen Transportmittel 44 sind mehrere damit fluchtende Transportmittel 45 in Gestalt von Riemen oder Bändern vorgesehen, die ebenfalls um Umlenkrollengruppen 46 und 47 umlaufen. Jede Rollengruppe besteht ebenfalls aus zueinander koaxialen Rollen, die gegebenenfalls gemeinsam angetrieben sind.

Der untere zwischen den Rollengruppen 46 und 47 sich erstreckende Bereich bildet ebenfalls ein Arbeitstrum 48. Die oben verlaufenden endlosen Transportmittel 45 sind abgebrochen gezeigt, um den Blick zu schaffen auf ein Gehäuse 51, in dem eine Vorratsrolle 52 für das Klebeband 5 drehbar gelagert ist. Die Antriebsmittel für die Rollengruppen 46 und 47 sind nicht gezeigt.

An der Unterseite des Gehäuses 51 befinden sich mehrere hintereinander angeordnete und drehbar gelagerte Andruckrollen 53, mit denen das Klebeband 5 auf den vorbeilaufenden Faltschachtelschlauch 8 aufgepresst wird. Zu der Schließstation 4 gehören ferner Vorrichtungen zum Abschneiden des Bandes 5 sowie eine Heizeinrichtung zum Aufheizen des Schmelzklebers und Antreibseinrichtungen für die Rollen 53. Diese Teile sind aus Übersichtlichkeitsgründen weggelassen.

Die Arbeitsgeschwindigkeit der Schließstation 4 wird durch die Geschwindigkeit begrenzt, mit der der Schmelzkleber auf dem Papierband 5 aufgeschmolzen werden kann. In der Regel ist nun die Arbeitsgeschwindigkeit der Schließstation 4 geringer als die Arbeitsgeschwindigkeit der Faltstation 2. Die geringere Arbeitsgeschwindigkeit gilt auch für solche Schließstationen 4, bei denen Heftklammern eingeschlagen werden, ebenso wie für solche Heftstationen, bei denen der Überlappungsbereich 39 durch Schmelzkleber unmittelbar verklebt wird.

Im letzteren Fall resultiert die Taktgeschwindigkeit aus der Geschwindigkeit, mit der der Schmelzkleber in dem Überlappungsbereich 39 hinreichend abkühlt und ein Aufspringen des Überlappungsbereichs 39 verhindert.

Wenn wie beim Stand der Technik die Schließstation 4 unmittelbar auf die Faltstation 2 folgt, ist ein optimaler Betrieb der gesamten Anordnung dann möglich, wenn die Faltschachtelzuschnitte 8 ein Wellenmaß haben, das ungefähr dem Rasterabstand entspricht. Wenn das Wellenmaß kleiner ist, d.h. der Faltschachtelschlauch in Transportrichtung gesehen eine geringere Tiefe aufweist, treten erheblich Lücken auf. Während des Durchlaufs der Lücken durch die Schließstation 4 können keine Faltschachtelschläuche 8 erzeugt werden, obwohl die Faltstation 2 diese eigentlich mit einer höheren Taktrate anliefern könnte.

Um die Geschwindigkeit zwischen den beiden Stationen 2 und 4 auszugleichen ist die bereits erwähnte Zwischenstation 3 vorgesehen. Zu ihr gehören wiederum mehrere untere endlose Transportmittel 55 in Gestalt von Bändern oder Riemen, die über stromaufwärts gelegene Umlenkrollengruppen 56 und stromabwärts gelegene Umlenkrollengruppen 57 umlauft. Das Arbeitstrum der endlosen Transpormittel 55 befindet sich oben als Arbeitstrumm 56. Es ist mit Hilfe weiterer Rollen oder einer Gleitfläche unterstützt. Ähnliche Unterstützungen finden sich auch unter den Transportmitteln 43. Diese Unterstützungsmittel sind aus Gründen der Übersichtlichkeit nicht weiter gezeigt. Sie sind bei derartigen Maschinen üblich.

Der Abstand zwischen den Umlenkrollengruppen 56 und 57 entspricht etwas dem Rastermaß, d.h. dem Abstand der Paare von Mitnehmern 11 längs den Zahnriemen 9.

Die Umlenkrollengruppen 56 und 57 sind so angeordnet, dass die Faltschachtelzuschnitte 8 von der Faltstation 2 glatt und ohne anzustoßen in die Zwischenstation 3 einlaufen und von dort ohne Anstoßen in die Schließstation 4 übergeben werden können. Gegenüber dem Arbeitstrumm 56 jedes endlosen Transportmittel 55 befindet sich ein weiteres endloses Transportmittel 59 in Gestalt von Riemen oder Bändern, das stromaufwärts um eine Umlenkrollengruppe 61 und stromabwärts um eine Umlenkrollengruppe 62 umläuft. Zwischen der Umlenkrollegruppe 61 und der Umlenkrollegruppe 62 erstreckt sich ein Arbeitstrumm 63 das mit Hilfe mehrerer Rollengruppen 64 nieder gehalten wird. Jede der Rollengruppen 64 einschließlich der Umlenkrollengruppe 61 sitzen an Schlitten und können durch Linearantriebe 65 wahlweise einzeln angehoben oder abgesenkt werden. Im Anschluss an die letzte vertikal bewegliche Andruckrollengruppe 64 folgt eine starr gelagerte Andruckrollengruppe 66, die knapp stromaufwärts der Umlenkrollengruppe 62 in dem nicht weiter gezeigten Maschinengestellt drehbar gelagert ist.

Zwischen den beiden Rollengruppen 62 und 66 befindet sich eine nach oben versetze Spannrollengruppe 67, die durch nicht weiter gezeigte Federmittel nach oben vorgespannt ist, um das betreffende endlose Transportmittel 59 gespannt zu halten.

Zwei Führungsrollenrbllengruppen 68 dienen dazu, dem Leertrum zwischen den beiden Rollengruppen 62 und 66 eine Omegaförmigen Verlauf aufzuzwingen.

Sämtliche vorerwähnte Rollengruppen der Zwischenstation 3 enthalten mehrere zueinander koaxiale Rollen.

Durch Anheben oder Absenken der Rollengruppe 61 und mehr oder weniger vielen Rollengruppen 64 kann die effektive Transportlänge, über die ein Faltschachtelzuschnitt 8 zwangsweise zwischen dem oberen und dem unteren Transportmittel 55 und 59 transportiert wird, verlängert oder verkürzt werden. Die längste Einstellung ergibt sich, wenn sämtliche Antriebsmittel 65, die ihnen zugeordnetem Andruckrollengruppen 64, einschließlich der Umlenkrollengruppe 61 abgesenkt haben. Die kürzeste effektive Arbeitslänge entsteht, wenn alle Andruckrollengruppen 64 einschließlich der Umlenkrollengruppe 61, die eingangsseitig angeordnet ist, sich in einer angehobenen Lage befinden.

Die angehobene Lage ist eine solche Lage, in der der Spalt zwischen den Arbeitstrumen 56 und 66 größer ist, als es der Dicke des vorgeformten und gefalteten Faltschachtelszuschnitts 8 entspricht.

Zur Erläuterung der Funktionsweise der Faltmaschine 1 sei zunächst einmal angenommen, dass Faltschachtelzuschnitte 8 verarbeitet werden, deren Länge etwa dem Rastermaß abzüglich eines Sicherheitsabstandes entspricht. Die Lücke zwischen aufeinander folgenden Faltschachtelzuschnitten 8 ist optimal klein. Die Schließeinrichtung 4 arbeitet praktisch ununterbrochen. Die einzigen Unterbrechungen sind die verhältnismäßig kurzen Sicherheitsabstände, die sich im Wesentlichen aus der Länge der Mitnehmer 11 gemessen in Transportrichtung ergibt.

Bei einem solchen Betriebsfall arbeiten die Zahnriemen mit der selben Bahngeschwindigkeit, wie die endlosen Transportmittel 55 und 66 bzw. die Transportmittel 43 und 45. Jeder Faltschachtelzuschnitt 8 wird ohne Geschwindigkeitsänderung durch die Maschine hindurch transportiert.

Als nächstes sei angenommen, das Wellenmaß des Faltschachtelzuschnitts betrage etwa 30% des Rastermaßes. Unter diesen Umständen beträgt die Lücke zwischen aufeinander folgenden Faltschachtelzuschnitten 8 etwa zwei Drittel des Rastermaßes. D.h. verglichen mit dem vorherigen Betriebszustand befindet sich die Schließstation 5 zu zwei Drittel im inaktiven Zustand. Um den Durchsatz zu steigern, wird nun die Arbeitsgeschwindigkeit der Faltstation 2 so gesteigert, dass durch Eliminierung der Lücken zwischen den aufeinander folgenden Faltschachtelzuschnitten 8 schlussendlich ein Strom an Faltschachtelzuschnitten 8 Zustande kommt, dessen Bahngeschwindigkeit wiederum gleich der Arbeitsgeschwindigkeit der Schließstation ist, wobei jedoch der Strom nur noch kleine Lücken zwischen aufeinander folgenden Faltschachtelzuschnitten 8 aufweist. Um dieses Ziel zu erreichen, wird die Zwischenstation 3 in der im Folgenden beschriebenen Weise betrieben. Hierbei wird im Weiteren zusätzlich auf die Figuren 3 - 7 Bezug genommen.

In diesen Figuren sind von der Faltstation 2, der Zwischenstation 3 und der Schließstation nur noch die endlosen Transportmittel gezeigt, da es hierbei nur auf die Relation zu den Faltschachtelzuschnitten ankommt.

In der Faltstation 2 werden die Faltschachtelzuschnitte 8 formschlüssig durch die Mitnehmer 11 transportiert, während der Transport in der Zwischenstation 3 und der Schließstation durch Reibschluss geschieht, in dem der Faltschachtelzuschnitt 8 zwischen vertikal einander gegenüberstehenden Transportmitteln eingeklemmt ist.

Die Synchronisation ist so gewählt, dass es keinen Zustand bis zur Ausgangsseite der Schließstation 4 gibt, in der ein jeweiliger Faltschachtelzuschnitt 8 nicht zwangsläufig transportiert würde. Eine freie Bewegung ist ausgeschlossen.

Zur Erläuterung der Funktionsweise sei angenommen, dass gemäß Figur 3 ein Mitnehmerpaar 11 gerade eben einen Faltschachtelzuschnitt 8a in die Eingangsseite der Zwischenstation 3 übergibt. Während des Übergabezustandes in den geklemmten Zustand in der Zwischenstation 3 arbeiten die Mitnehmer 11 mit derselben Bahngeschwindigkeit wie die Transportmittel 55 und 59 der Zwischenstation 3. Sobald der Faltschachtelzuschnitt 8 zwischen den Transportmitteln 54 und 59 der Zwischenstation 3 eingeklemmt ist, beginnt die nicht gezeigte Steuerung der Faltmaschine die Antriebsgeschwindigkeit der Zwischenstation 8 zu steigern. Es wird mit erhöhter Geschwindigkeit der Faltschachtelzuschnitt 8a in die Zwischenstation 3 eingezogen. Dabei bewegt sich mit erhöhter Geschwindigkeit die nacheilende Kante des Faltschachtelzuschnittes 8a von dem Mitnehmer 11 weg. Die Beschleunigung der Transportgeschwindigkeit in der Zwischenstation 3 beginnt, sobald über einen ausreichenden Bereich der Faltschachtelzuschnitt 8a zwischen den beiden Transportmitteln 54 und 59 eingeklemmt ist und nicht die Gefahr eines Verrutschens mehr besteht.

Figur 4 zeigt eine Situation, in der der Faltschachtelzuschnitt 8a vollständig eingezogen ist. Bei Figur 5 beginnt der Faltschachtelzuschnitt 8a allmählich aus der Ausgangsseite der Zwischenstation 3 auszutreten. Ab einer bestimmten Stellung der voreilenden Kante des Faltschachtelzuschnitts 8a beginnt sich die Geschwindigkeit mit der die beiden Transportmittel 55 und 59 der Zwischenstation 3 arbeiten wieder zu verlangsamen. Das Maß der Verzögerung bzw. der Zeitpunkt, zu dem diese Verzögerung beginnt, hängt im Wesentlichen von dem Energieaufwand ab, der für die Verzögerung investiert werden soll. In jedem Falle wird sichergestellt, dass die Laufgeschwindigkeit des aus der Zwischenstation 3 austretenden Faltschachtelzuschnitts 8a gleich der Transportgeschwindigkeit in der Schließstation ist, sobald gemäß Figur 6 der Faltschachtelzuschnitt 8a beginnt in die Schließstation 4 einzulaufen und zwischen dessen Transportmitteln 43 und 45 eingeklemmt wird. Die Geschwindigkeit der Transportmittel 55 und 59 wird solange auf dem Niveau der Transportmittel 43 und 45 gehalten, bis gemäß Figur 7 die nacheilende Kante des Faltschachtelzuschnitts 8a den Klemmbereich der Zwischenstation 3 verlassen hat.

Ab diesem Zeitpunkt wird die Laufgeschwindigkeit der Zwischenstation 3 erneut erhöht, bis sie die Geschwindigkeit der Zahnriemen 9 erreicht. Die Zeit, die hierfür zur Verfügung steht, entspricht der Lücke zwischen der voreilenden Kante des nächstens Faltschachtelzuschnitts der sich noch auf den Zahnriemen 9 befindet, und dem Eingangsbereich der Zwischenstation 3.

Der Sinn und Zweck der überhöhten Transportgeschwindigkeit in der Zwischenstation 3 erschließt sich unschwer aus einer Zusammenschau der Figuren 4, 5 und 6. Die Zwischenstation 3 ist von dem Zeitpunkt an belegt, an dem die voreilende Kante eines Faltschachtelzuschnitts 8 in den Klemmbereich der Zwischenstation 3 eintritt, bis die nacheilende Kante den Klemmbereich verlassen hat. Während dieser Zeit kann die Zwischenstation 3 keinen weiteren Faltschachtelzuschnitt 8 übernehmen, da die Übergabe an die Schließstation 4 mit deren Geschwindigkeit erfolgen muss. Somit ist die Belegungszeit, die bei der Übergabe von der Zwischenstation 3 an die Schließstation auftritt unveränderbar nur von der Länge des Faltschachtelzuschnitts 8, gesehen in Transportrichtung, abhängig.

Hingegen lässt sich die Transportgeschwindigkeit, mit der die Zwischenstation 3 arbeitet, zwischen den Betriebszuständen nach Figur 3 und Figur 5 in weiten Grenzen beliebig variieren und dadurch die Belegungszeit 3 verkürzen. Je schneller sie wieder frei wird, umso eher kann von der Faltstation 2 ein neuer Faltschachtelzuschnitt 8 angeliefert werden. Die zwischenzeitliche Überhöhung der Transportgeschwindigkeit in der Zwischenstation 3 über die Anliefergeschwindigkeit durch die Faltstation 2 reduziert die Belegungszeit der Zwischenstation 3 und ist somit ein Beitrag um die Arbeitsgeschwindigkeit der Gesamtanlage weiter zu steigern.

Das Beschleunigen und das Verzögern der bewegten Teile in der Zwischenstation 2 erfordert Energie. Der Energieeinsatz ist umso höher, je schneller diese Änderungen von statten gehen müssen. Das bedeutet, je länger das Wellenmaß eines Faltschachtelzuschnittes 8 ist, umso kürzer würde die Zeit zwischen dem Übergang der Zustände von Figur 7 nach Figur 3 werden. Entsprechend schnell müsste die Beschleunigung erfolgen. Um dennoch mit einer brauchbaren Beschleunigungszeit auskommen zu können, wird abhängig von dem Wellenmaß die Länge des Klemmbereichs in der Zwischenstation 2 verändert.

Die Länge des Klemmbereiches ist minimal so lang, wie es dem Abstand zwischen der Umlenkrollengruppe 47 und der Andruckrollengruppe 66 entspricht. Die größte Länge des Klemmbereiches wird erreicht, wenn sämtliche Andruckrollengruppen 64 einschließlich der eingangsseitigen Umlenkrollengruppe 61 in die der unteren Position entsprechende der Position gebracht werden. Für Faltschachtelzuschnitte 8 mit großem Wellenmaß wird der Einklemmbereich verkürzt, i dem zunächst die Umlenkrollengruppe 61 über den Antrieb 65 angehoben wird. Dadurch wird ein Zustand erreicht, in den gefahrlos und ohne Problem die Geschwindigkeit der Transportmittel 55 und 59 in der Zwischenstation 3 beim Einlaufen eines Faltschachtelzuschnittes 8 noch kleiner sein kann, als es der Bahngeschwindigkeit des einlaufenden Faltschachtelzuschnitts 8 entspricht. Die Synchronität zwischen den Laufgeschwindigkeiten muss erst erreicht sein, wenn der Faltschachtelzuschnitt 8 in den Klemmbereich gelangt.

Je größer das Wellenmaß ist, umso mehr Rollengruppen 64 werden ebenfalls angehoben. Auf diese Weise erhält die Zwischenstation Zeit, damit nach dem Verlassen der nacheilenden Kante eines Faltschachtelzuschnitts 8 mit der Geschwindigkeit der Schließstation 4, die Transportmittel 55 und 59 der Zwischenstation 3 auf die Geschwindigkeit der anliefernden Zahnriemen 9 erhöhet werden kann.

Eine Faltmaschine weist zwischen der eigentlichen Faltstation und der Schließstation eine Zwischenstation auf. Die Zwischenstation dient dazu, bei kleinen Faltschachtelzuschnitten die Lücke zwischen aufeinander folgenden Faltschachtelzuschnitten zu schließen, um auf diese Weise einen höheren Durchsatz zu erreichen. Die Geschwindigkeit, mit der die Faltstation arbeitet, lässt sich über die Geschwindigkeit steigern, mit der eine Schließstation maximal arbeiten kann.

Damit bei der Geschwindkeitsänderung der Faltschachtelzuschnitte keine Ausrichtfehler entstehen, werden die Faltschachtelzuschnitte in jedem Falle zwangsweise transportiert.

## Patentansprüche

1. Faltmaschine zum Herstellen von Faltschachtelschläuchen (8) aus Faltschachtelzuschnitten (8), die Seitenklappen (29,31) aufweisen,
mit einer Faltstation (2), in der die Seitenklappen (29,31) eingefaltet werden, derart, dass sie in einem Verschlussbereich (39) aneinander stoßen oder einander überdecken, wobei die Faltstation (2) Transportmittel (9) aufweist, mit deren Hilfe die Faltschachtelzuschnitte (8) bzw. Faltschachtelschläuche (8) in einem unveränderlichen Raster zueinander transportiert werden, wobei die Lücke zwischen aufeinander folgenden Faltschachtelschläuchen (8) abhängig von der Größe des Faltschachtelschlauchs (8) gemessen in Tranportrichtung ist,
mit einer Schließstation (4), in der der Verschlussbereich (39) dauerhaft verschlossen wird und die Transportmittel (43,44) aufweist, mit deren Hilfe die Faltschachtelschläuche (8) transportiert werden, und
**gekennzeichnet durch** eine
Zwischenstation (3), die zwischen den Transportmitteln (9) der Faltstation (2) und den Transportmitteln (43,45) der Schließstation (4) angeordnet ist und die dazu eingerichtet ist, die Transportgeschwindigkeit der Faltschachtelschläuche (8), die die Faltstation (2) verlassen, an die Geschwindigkeit der Transportmittel (43,45) der Schließstation (4) anzupassen und gleichzeitig die Lücke zwischen aufeinander folgenden Faltschachtelschläuchen (8) zu vermindern.

2. Faltmaschine nach Anspruch 1, **dadurch gekennzeichnet, dass** die Arbeitsgeschwindigkeit der Faltstation (2) veränderlich ist.

3. Faltmaschine nach Anspruch 1, **dadurch gekennzeichnet, dass** Arbeitsgeschwindigkeit der Schließstation (4) im stationären Betriebsfall unveränderlich ist.

4. Faltmaschine nach Anspruch 1, **dadurch gekennzeichnet, dass** die Arbeitsgeschwindigkeit der Schließstation (4) kleiner ist, als die maximale Arbeitsgeschwindigkeit der Faltstation (2).

5. Faltmaschine nach Anspruch 1, **dadurch gekennzeichnet, dass** die Zwischenstation (3) entsprechend einem Geschwindigkeitsprofil arbeitet, derart dass nach der Übernahme eines Faltschachtelzuschnitts (8) dessen Transportgeschwindigkeit zunächst auf einen Wert erhöht wird, der größer ist, als die Geschwindigkeit, mit der die Faltstation (2) den Faltschachtelzuschnitt (8) anliefert, und dass vor der Übergabe an die Schließstation (4), die Transportgeschwindigkeit auf die Geschwindigkeit der Schließstation (4) vermindert wird.

6. Faltmaschine nach Anspruch 1, **dadurch gekennzeichnet, dass** die Zwischenstation (3) eine variable wirksame Arbeitslänge aufweist, längs derer ein Faltschachtelzuschnitt (8) im Wesentlichen schlupffrei transportierbar ist.

7. Faltmaschine nach Anspruch 1, **dadurch gekennzeichnet, dass** die Zwischenstation (3) eine untere Transporteinrichtung (55) sowie eine obere Transporteinrichtung (59) aufweist und dass der Faltschachtelzuschnitt (8) zwischen der unteren Transporteinrichtung und der oberen Transporteinrichtung (55,59) klemmbar ist.

8. Faltmaschine nach Anspruch 7, **dadurch gekennzeichnet, dass** die wirksame Länge der unteren Transporteinrichtung (55) unveränderlich ist und zumindest angenähert dem Rastermaß der Faltstation (2) entspricht.

9. Faltmaschine nach Anspruch 7, **dadurch gekennzeichnet, dass** die effektive Arbeitslänge der oberen Tranporteinrichtung (59) veränderlich ist, derart dass der Bereich längs dessen eine Faltschachtelzuschnitt (8) einklemmbar ist, auf eine kürzere Länge einstellbar ist.

10. Faltmaschine nach Anspruch 7, **dadurch gekennzeichnet, dass** die untere Transporteinrichtung (55) wenigstens zwei endlose Transportriemen aufweist, die über Umlenkrollengruppen (56,57) umlaufen und deren Arbeitstrume (58) zwischen den Umlenkrollengruppen (56,57) unterstützt ist.

11. Faltmaschine nach Anspruch 7, **dadurch gekennzeichnet, dass** die obere Antriebseinrichtung (59) wenigstens zwei endlose Transportbänder aufweist, die über endseitige Umlenkrollengruppen (61,62) umlaufen, und dass zwischen den Umlenkrollengruppen (61,62) weitere Andruckmittel (64) für das Arbeitstrum (63) vorgesehen sind.

12. Faltmaschine nach Anspruchs 11, **dadurch gekennzeichnet, dass** die Andruckmittel von weiteren Rollengruppen (64) gebildet sind.

13. Faltmaschine nach Anspruch 11, **dadurch gekennzeichnet, dass** die stromaufwärts gelegene Umlenkrollengruppe (61) des oberen Transpormittels lüftbar ist.

14. Faltmaschine nach Anspruch 11, **dadurch gekennzeichnet, dass** das Andruckmittel zwischen den Umlenkrollengruppen (61,62) abschnittsweise lüftbar ist.

15. Faltmaschine nach Anspruch 11, **dadurch gekennzeichnet, dass** wenigstens die erste der stromaufwärts gelegenen Andruckrollengruppen (64) jedes oberen endlosen Transportmittels (59) lüftbar ist.

16. Faltmaschine nach Anspruch 1, **dadurch gekennzeichnet, dass** die als Stützmittel dienenden Rollengruppen (64) für das obere endlose Transportmittel (59) ein Stück weit anhebbar sind, derart dass die Klemmwirkung zwischen den Arbeitstrumen von miteinander zusammenwirkenden endlosen Transportmitteln (55,59) aufhebbar ist.

17. Faltmaschine nach Anspruch 1, **dadurch gekennzeichnet, dass** die Schließstation (4) eine Tapestation ist.

18. Faltmaschine nach Anspruch 1, **dadurch gekennzeichnet, dass** Schließstation (4) eine Heftstation ist.

19. Faltmaschine nach Anspruch 1, **dadurch gekennzeichnet, dass** die Schließstation (4) eine mit Schmelzkleber arbeitende Station ist.

## Claims

1. Folding machine for the production of folding box tubes (8) from folding box blanks (8), which have side flaps (29, 31),
with a folding station (2), in which the side flaps (29, 31) are folded in in such a manner that they abut against one another or overlap one another in a closure area (39), wherein the folding station (2) has transport elements (9), by means of which the folding box blanks (8) or folding box tubes (8) are transported in an invariable grid formation relative to one another, wherein the gap between consecutive folding box tubes (8) is dependent on the size of the folding box tube (8) measured in the transport direction,
with a closing station (4), in which the closure area (39) is permanently closed and which has transport elements (43, 44), by means of which the folding box tubes (8) are transported, **characterised by**
an intermediate station (3), which is arranged between the transport elements (9) of the folding station (2) and the transport elements (43, 45) of the closing station (4) and which is arranged to adapt the transport speed of the folding box tubes (8) leaving the folding station (2) to the speed of the transport elements (43, 45) of the closing station (4) and at the same time reduce the gap between consecutive folding box tubes (8).

2. Folding machine according to Claim 1, **characterised in that** the working speed of the folding station (2) is variable.

3. Folding machine according to Claim 1, **characterised in that** the working speed of the closing station (4) is invariable in the stationary mode of operation.

4. Folding machine according to Claim 1, **characterised in that** the working speed of the closing station (4) is lower than the maximum working speed of the folding station (2).

5. Folding machine according to Claim 1, **characterised in that** the intermediate station (3) operates according to a speed profile in such a manner that after a folding box blank (8) is transferred, its transport speed is firstly increased to a value higher than the speed, at which the folding station (2) feeds the folding box blank (8), and that before transfer to the closing station (4) the transport speed is reduced to the speed of the closing station (4).

6. Folding machine according to Claim 1, **characterised in that** the intermediate station (3) has a variable effective working length, along which a folding box blank (8) can be transported substantially free from slippage.

7. Folding machine according to Claim 1, **characterised in that** the intermediate station (3) has a lower transport means (55) and also an upper transport means (59), and that the folding box blank (8) can be clamped between the lower transport means and the upper transport means (55, 59).

8. Folding machine according to Claim 7, **characterised in that** the effective length of the lower transport means (55) is invariable and corresponds at least approximately to the modular dimension of the folding station (2).

9. Folding machine according to Claim 7, **characterised in that** the effective working length of the upper transport means (59) is variable such that the area over which a folding box blank (8) can be clamped in is adjustable to a shorter length.

10. Folding machine according to Claim 7, **characterised in that** the lower transport means (55) has at least two continuous transport belts, which circulate over return roller groups (56, 57) and the working ends (58) of which are supported between the return roller groups (56, 57).

11. Folding machine according to Claim 7, **characterised in that** the upper drive means (59) has at least two continuous transport belts, which circulate over end return roller groups (61, 62), and that further pressing elements (64) for the working end (63) are provided between the return roller groups (61, 62).

12. Folding machine according to Claim 11, **characterised in that** the pressing elements are formed by further roller groups (64).

13. Folding machine according to Claim 11, **characterised in that** the return roller group (61) of the upper transport element located upstream can be ventilated.

14. Folding machine according to Claim 11, **characterised in that** the pressing element between the return roller groups (61, 62) can be ventilated in sections.

15. Folding machine according to Claim 11, **characterised in that** at least the first of the pressing roller groups (64) of each upper continuous transport element (59) located upstream can be ventilated.

16. Folding machine according to Claim 1, **characterised in that** the roller groups (64) serving as support elements for the upper continuous transport element (59) can be raised a short distance in such a manner that the clamping action between the working ends of interacting continuous transport elements (55, 59) can be removed.

17. Folding machine according to Claim 1, **characterised in that** the closing station (4) is a taping station.

18. Folding machine according to Claim 1, **characterised in that** the closing station (4) is a stapling station.

19. Folding machine according to Claim 1, **characterised in that** the closing station (4) is a station working with hot-melt adhesive.

## Revendications

1. Plieuse pour réaliser des tubes de boîtes pliantes (8) à partir de découpes de boîtes pliantes (8) qui présentent des rabats latéraux (29, 31), comprenant
- un poste de pliage (2) dans lequel les rabats latéraux (29, 31) sont pliés vers l'intérieur de manière telle qu'ils se rejoignent bout à bout ou se recouvrent dans une zone de fermeture (39), le poste de pliage (2) présentant des moyens de transport (9) qui permettent de transporter les découpes de boîtes pliantes (8) ou les tubes de boîtes pliantes (8) avec des intervalles non modifiables entre eux, l'espace entre des tubes (8) successifs de boîtes pliantes dépendant de la taille du tube (8), mesurée dans la direction de transport,
- un poste de fermeture (4) dans lequel la zone de fermeture (39) est fermée de manière permanente et qui présente des moyens de transport (43, 44) permettant de transporter les tubes de boîtes pliantes (8),
**caractérisé par le fait qu'**elle comporte un poste intermédiaire (3) qui est disposé entre les moyens de transport (9) du poste de pliage (2) et les moyens de transport (43, 45) du poste de fermeture (4) et qui est agencé pour adapter la vitesse de transport des tubes de boîtes pliantes (8) qui quittent le poste de pliage (2) à la vitesse des moyens de transport (43, 45) du poste de fermeture (4) et pour réduire en même temps l'espace entre des tubes de boîtes pliantes (8) qui se succèdent.

2. Plieuse selon la revendication 1, **caractérisée par le fait que** la vitesse de travail du poste de pliage (2) est modifiable.

3. Plieuse selon la revendication 1, **caractérisée par le fait que** la vitesse de travail du poste de fermeture (4) n'est pas modifiable en service stationnaire.

4. Plieuse selon la revendication 1, **caractérisée par le fait que** la vitesse de travail du poste de fermeture (4) est inférieure à la vitesse de travail maximale du poste de pliage (2).

5. Plieuse selon la revendication 1, **caractérisée par le fait que** le poste intermédiaire (3) travaille selon un profil de vitesse tel qu'après la prise en charge d'une découpe de boîte pliante (8), la vitesse de transport de celle-ci est d'abord augmentée jusqu'à une valeur supérieure à la vitesse avec laquelle le poste de pliage (2) délivre la découpe de boîte pliante (8) et qu'avant le transfert au poste de fermeture (4), la vitesse de transport est réduite pour correspondre à la vitesse du poste de fermeture (4).

6. Plieuse selon la revendication 1, **caractérisée par le fait que** le poste intermédiaire (3) présente une longueur de travail effective variable, le long de laquelle une découpe de boîte pliante (8) peut être transportée de manière sensiblement exempte de glissement.

7. Plieuse selon la revendication 1, **caractérisée par le fait que** le poste intermédiaire (3) présente un dispositif de transport inférieur (55) et un dispositif de transport supérieur (59) et **par le fait que** la découpe de boîte pliante (8) peut être serrée entre les dispositifs de transport inférieur et supérieur (55, 59)

8. Plieuse selon la revendication 7, **caractérisée par le fait que** la longueur effective du dispositif de transport inférieur (55) n'est pas modifiable et correspond au moins approximativement à la dimension d'intervalle du poste de pliage (2).

9. Plieuse selon la revendication 7, **caractérisée par le fait que** la longueur de travail effective du dispositif de transport supérieur (59) est modifiable de manière telle que la zone le long de laquelle une découpe de boîte pliante (8) peut être serrée puisse être réglée à une longueur plus faible.

10. Plieuse selon la revendication 7, **caractérisée par le fait que** le dispositif de transport inférieur (55) présente au moins deux bandes transporteuses sans fin qui circulent sur des groupes de rouleaux de renvoi (56, 57) et dont les brins de travail (58) sont soutenus entre les groupes de rouleaux de renvoi (56, 57).

11. Plieuse selon la revendication 7, **caractérisée par le fait que** le dispositif d'entraînement supérieur (59) présente au moins deux bandes transporteuses sans fin qui circulent sur des groupes de rouleaux de renvoi (61, 62) situés aux extrémités et **par le fait que** des moyens d'appui (64) supplémentaires pour le brin de travail (63) sont prévus entre les groupes de rouleaux de renvoi (61, 62).

12. Plieuse selon la revendication 11, **caractérisée par le fait que** les moyens d'appui sont constitués de groupes de rouleaux (64) supplémentaires.

13. Plieuse selon la revendication 11, **caractérisée par le fait que** le groupe de rouleaux de renvoi (61), situé en amont, du moyen de transport supérieur peut être soulevé.

14. Plieuse selon la revendication 11, **caractérisée par le fait que** le moyen d'appui peut être soulevé par portions entre les groupes de rouleaux de renvoi (61, 62).

15. Plieuse selon la revendication 11, **caractérisée par le fait qu'**au moins le premier des groupes de rouleaux d'appui (64), situés en amont, de chaque moyen de transport supérieur (59) peut être soulevé.

16. Plieuse selon la revendication 1, **caractérisée par le fait que** les groupes de rouleaux (64) servant de moyens de support pour le moyen de transport sans fin supérieur (59) peuvent être soulevés d'une certaine distance, de manière à ce que l'action de serrage entre les brins de travail de moyens de transport sans fin (55, 59) qui coopèrent l'un avec l'autre puisse être supprimée.

17. Plieuse selon la revendication 1, **caractérisée par le fait que** le poste de fermeture (4) est un poste à ruban.

18. Plieuse selon la revendication 1, **caractérisée par le fait que** le poste de fermeture (4) est un poste d'agrafage.

19. Plieuse selon la revendication 1, **caractérisée par le fait que** le poste de fermeture (4) est un poste travaillant avec de la colle thermofusible.
